# FASCICULE DE BREVET EUROPEEN

(11) **EP 2 585 639 B1**
(45) Date de publication et mention de la délivrance du brevet: **28.05.2014**
(21) Numéro de dépôt: 11738004.8
(22) Date de dépôt: 22.06.2011
(51) Int. Cl.: E01D 15/10

(54) **PONT TRANSBORDEUR**
FÖRDERBRÜCKE
TRANSFER BRIDGE

(30) Priorité: 22.06.2010 FR 1054950
(43) Date de publication de la demande: 01.05.2013
(73) Titulaire: Nantaise des Ponts et Pylones International SAS, 44100 Nantes (FR); Soletanche Freyssinet SA, 92500 Rueil Malmaison (FR)
(72) Inventeur: POIRIER, Paul, F-44100 Nantes (FR); PAULIN, Timothée, F-44100 Nantes (FR); DE CHAMPS, Xavier, F-44100 Nantes (FR)
(74) Mandataire: Cabinet Plasseraud
(86) Numéro de dépôt international: PCT/FR2011/051437
(87) Numéro de publication internationale: WO 2011/161379

(56) Documents cités:
- unknown: "Pont transbordeur", wikipedia , 22 août 2011 (2011-08-22), XP002622002, Extrait de l'Internet: URL:http://fr.wikipedia.org/wiki/pont_tran sbordeur [extrait le 2011-02-11]

## Description

L'invention concerne l'agencement des nacelles et des quais d'accostage de ponts transbordeurs.

Les ponts transbordeurs sont connus depuis la fin du dix-neuvième siècle comme moyen d'acheminement rapide de véhicules et de piétons d'une rive à l'autre d'un fleuve. Il s'agit des ponts suspendus dont le tablier est placé en hauteur sur deux pylônes installés de chaque coté d'un fleuve. Sous le tablier, se déplace un chariot auquel la nacelle est suspendue par des câbles triangulés pour éviter tout phénomène de balancement.

Les ponts transbordeurs ont pour avantage de laisser libre le passage au trafic maritime et, par rapport aux bacs maritimes, d'être indépendants des phénomènes de marée, plus rapides, plus confortables et plus sûrs.

Cependant, en dépit de ces avantages, la technologie des ponts transbordeurs a pratiquement cessé d'être utilisée à partir du milieu du siècle dernier, notoirement en raison de son incapacité à répondre aux cadences imposées par l'accroissement du trafic.

Les inventeurs ont identifié l'une des raisons essentielles de cette limitation en termes de débit, à savoir le fait que dans les nacelles des ponts transbordeurs connus, lors de l'embarquement et du débarquement, les flux des véhicules et des passagers sont mélangés.

L'invention a pour but de remédier à cet inconvénient.

Elle a pour objet un pont transbordeur du type dans lequel deux ensembles de pylônes ancrés de part et d'autre d'une voie de communication, tel qu'un fleuve, portent en hauteur un tablier sous lequel se déplace un chariot, auquel est suspendue une nacelle assurant le transport simultané de véhicules et de passagers entre deux quais d'accostage de part et d'autre de ladite voie de communication, la plateforme de ladite nacelle étant divisée en une zone centrale dédiée au transport des véhicules et deux zones latérales dédiées au transport des passagers, caractérisé en ce que les zones de transport des passagers ont leurs accès disposés sur les côtés latéraux externes de la nacelle par rapport à l'axe de déplacement de la nacelle, la zone de transport des véhicules a ses accès disposés sur les côtés opposés aux dits côtés latéraux et en ce que les quais d'accostage de la nacelle comportent des moyens de séparation des véhicules et des passagers en deux flux dirigés respectivement en direction de leurs accès spécifiques.

Du fait de cette combinaison de dispositions, on obtient pour résultat que d'une part la circulation des véhicules lors des phases d'embarquement et de débarquement est totalement séparée géographiquement de - et donc non gênée par - la présence des passagers et d'autre part que la surface d'accès des passagers est très grandement augmentée, puisqu'elle peut s'étendre sur toute la longueur de la nacelle, alors que dans les nacelles connues elle est limitée à une portion de la largeur de la plateforme, généralement l'entrée de la chaussée destinée aux véhicules. Ceci constitue un facteur d'accélération très important de la cadence d'embarquement et débarquement des passagers en toute sécurité.

D'autres caractéristiques et avantages de l'invention ressortiront de la description qui va suivre d'un exemple de réalisation en référence au dessin annexé qui représente schématiquement une nacelle de pont transbordeur et son quai d'accostage, agencés conformément à l'invention.

Sur la figure unique, les références désignent respectivement : 1, la voie de communication, par exemple un fleuve, sur laquelle est implanté le pont transbordeur ; 2, l'une des rives du fleuve 1 ; 3, la nacelle ; 4, les câbles reliant la nacelle 3 au chariot porté par le tablier du pont ; 5, la zone centrale de la plateforme de la nacelle 3 ; 6, les zones latérales de la dite plateforme ; 7, le quai d'accostage de la nacelle 3. Pour ne pas alourdir la description, les autres éléments du pont transbordeur (pylônes, tablier, chariot, etc.), bien connus de l'homme de l'art, n'ont pas été représentés. De même, n'a été représenté que le quai d'un seul côté de la voie de communication desservie par le pont transbordeur, l'agencement du quai étant identique sur chaque rive.

On voit que la plateforme de la nacelle 3 comporte une zone centrale 5, dont les accès sont disposés selon l'axe longitudinal de déplacement A de la nacelle et qui est dédiée aux véhicules 8. Cette zone centrale est bordée par deux zones latérales 6, réalisées comme des cabines d'accueil des passagers 10 s'étendant sur toute la longueur de la plateforme, fermées du côté de la zone centrale 5 et de leurs extrémités disposées selon l'axe A et munies de portes d'accès 9 disposées sur leurs faces latérales externes respectives.

Sur le quai d'accostage 7, au droit de chacune des deux cabines 6, sont disposés des moyens de guidage du cheminement 11 des passagers 10 sur le quai, tels que des marquages au sol ou des barrières, de manière à séparer leur flux de celui des véhicules 8.

En variante, l'intérieur comme l'extérieur des cabines peuvent également être aménagés de telle sorte que seules certaines des portes d'accès soient dédiées à la montée des passagers, les autres étant dédiées à leur descente. Ceci permet d'organiser en continu le flux des passagers montant dans la cabine avec le flux des passagers en descendant.

Dans l'exemple représenté, on voit que le quai d'accostage 7 présente une excavation destinée à recevoir la partie basse de la nacelle de sorte que le plancher de sa plateforme se trouve au niveau de la chaussée du quai.

En variante, l'agencement du quai d'accostage peut être conçu sans excavation, la nacelle venant au-dessus du niveau du quai. Dans ce cas, le quai est équipé de rampes d'accès aussi bien pour les véhicules que pour les passagers.

Bien que l'invention ait été décrite en liaison avec un mode de réalisation particulier, il est bien évident qu'elle n'y est nullement limitée et qu'elle comprend tous les équivalents techniques des moyens décrits, ainsi que leurs combinaisons si celles-ci entrent dans le cadre de l'invention.

## Revendications

1. Pont transbordeur du type dans lequel deux ensembles de pylônes ancrés de part et d'autre d'une voie de communication, tel qu'un fleuve, portent en hauteur un tablier, sous lequel se déplace un chariot auquel est suspendue une nacelle assurant le transport de véhicules et de passagers entre deux quais d'accostage de part et d'autre de ladite voie de communication, la plateforme de ladite nacelle étant divisée en une zone centrale dédiée au transport des véhicules et deux zones latérales dédiées au transport des passagers, **caractérisé en ce que** les zones de transport des passagers (6) ont leurs accès disposés sur les côtés latéraux externes de la nacelle (3) par rapport à l'axe de déplacement (A) de la nacelle (3), **en ce que** la zone de transport des véhicules (5) a ses accès disposés sur les côtés opposés aux dits côtés latéraux et **en ce que** les quais d'accostage (7) de la nacelle (3) comportent des moyens de séparation des véhicules et des passagers (11) en deux flux dirigés respectivement en direction de leurs accès spécifiques.

2. Pont transbordeur selon la revendication 1, **caractérisé en ce que** les zones de transport des passagers (6) sont réalisées comme des cabines s'étendant sur toute la longueur de la plateforme et **en ce que** les dites cabines sont munies de portes d'accès (9) disposées sur leurs faces latérales externes respectives.

3. Pont transbordeur selon la revendication 2 **caractérisé en ce que** l'intérieur des cabines (6) est aménagé de telle sorte que seules certaines des portes d'accès (9) soient dédiées à la montée des passagers, les autres étant dédiées à leur descente.

4. Pont transbordeur selon la revendication 2 ou 3 **caractérisé en ce que** l'extérieur des cabines (6) est aménagé de telle sorte que seules certaines des portes d'accès (9) soient dédiées à la montée des passagers, les autres étant dédiées à leur descente.

5. Pont transbordeur selon l'une quelconque des revendications 1 à 4, **caractérisé en ce que** sur les quais d'accostage (7) de la nacelle (3), au droit de chacune des deux zones de transport des passagers (6), sont disposés des moyens de guidage du cheminement des passagers (11), tels que des marquages au sol ou des barrières.

6. Pont transbordeur selon l'une quelconque des revendications 1 à 5 **caractérisé en ce que** les quais d'accostage (7) de la nacelle (3) comportent une excavation destinée à recevoir la partie basse de la nacelle (3).

## Patentansprüche

1. Schwebefähre vom Typ, in dem zwei Pylonen-Anordnungen auf beiden Seiten eines Verkehrswegs, wie beispielsweise eines Flusses, verankert sind, welche in der Höhe einen Brückenträger tragen, unter welchem sich ein Wagen bewegt, an welchem eine Gondel aufgehängt ist, welche den Transport von Fahrzeugen und Passagieren zwischen zwei Anlegeplätzen auf beiden Seiten des Verkehrswegs sicherstellt, wobei die Plattform der Gondel in einen zentralen Bereich, welcher für den Transport von Fahrzeugen vorgesehen ist, und zwei laterale Bereiche, welche für den Transport von Passagieren vorgesehen sind, unterteilt ist, **dadurch gekennzeichnet, dass** die Zugänge der Passagier-Transportbereiche (6) an den äußeren lateralen Seiten der Gondel (3) bezüglich der Bewegungsachse (A) der Gondel (3) angeordnet sind, dass die Zugänge des Fahrzeug-Transportbereichs (5) an den den lateralen Seiten gegenüberliegenden Seiten angeordnet sind, und dass die Anlageplätze (7) der Gondel (3) Mittel zum Aufteilen von Fahrzeugen und Passagieren (11) in zwei Ströme, welche jeweils in Richtung ihrer spezifischen Zugänge geleitet werden, umfassen.

2. Schwebefähre nach Anspruch 1, **dadurch gekennzeichnet, dass** die Passagier-Transportbereiche (6) als Kabinen ausgebildet sind, welche sich über die gesamte Länge der Plattform erstrecken, und dass die Kabinen mit Zugangstüren (9) ausgestattet sind, welche an ihren jeweiligen äußeren lateralen Seiten angeordnet sind.

3. Schwebefähre nach Anspruch 2, **dadurch gekennzeichnet, dass** die Innenräume der Kabinen (6) derart eingerichtet sind, dass nur bestimmte der Zugangstüren (9) für das Zusteigen der Passagiere vorgesehen sind, während die anderen für ihr Aussteigen vorgesehen sind.

4. Schwebefähre nach Anspruch 2 oder 3, **dadurch gekennzeichnet, dass** das Äußere der Kabinen (6) derart eingerichtet sind, dass nur bestimmte der Zugangstüren (9) für das Zusteigen der Passagiere vorgesehen sind, während die anderen für ihr Aussteigen vorgesehen sind.

5. Schwebefähre nach einem der Ansprüche 1 bis 4, **dadurch gekennzeichnet, dass** an den Anlegeplätzen (7) der Gondel (3) bei jedem der beiden Passagier-Transportbereiche (6) Führungsmittel für die Bewegung der Passagiere (11) angeordnet sind, beispielsweise Markierungen auf dem Boden oder Barrieren.

6. Schwebefähre nach einem der Ansprüche 1 bis 5, **dadurch gekennzeichnet, dass** die Anlegeplätze (7) der Gondel (3) eine Ausnehmung umfassen, welche dazu vorgesehen ist, den unteren Abschnitt der Gondel (3) aufzunehmen.

## Claims

1. A ferry bridge of the type in which two tower sets anchored on either side of a thoroughfare, such as a river, support at height a deck under which there moves a carriage from which there is suspended a gondola for transporting vehicles and passengers between two quays on either side of said thoroughfare, the platform of said gondola being divided into a central zone for transporting vehicles and two lateral zones for transporting passengers, **characterized in that** the zones (6) for transporting passengers have access points located on the outer lateral sides of the gondola (3) with respect to the movement axis of the gondola (3), **in that** the zone (5) for transporting vehicles has access points located on the opposite sides from said lateral sides, and **in that** the quays (7) of the gondola (3) comprise means for separating the vehicles and passengers (11) into two streams respectively directed towards their specific access points.

2. The ferry bridge as claimed in claim 1, **characterized in that** the zones (6) for transporting passengers are realized in the form of cabins that extend along the entire length of the platform, and **in that** said cabins are provided with access doors (9) located on their respective outer lateral faces.

3. The ferry bridge as claimed in claim 2, **characterized in that** the interior of the cabins (6) is set up such that only some access doors (9) are used for the boarding of passengers, the others being used for their alighting.

4. The ferry bridge as claimed in claim 2 or 3, **characterized in that** the exterior of the cabins (6) is set up such that only some access doors (9) are used for the boarding of passengers, the others being used for their alighting.

5. The ferry bridge as claimed in any one of claims 1 to 4, **characterized in that** means (11) for guiding the movement of the passengers, such as markings on the ground or barriers, are located on the quays (7) of the gondola (3), in line with each of the two zones (6) for transporting passengers.

6. The ferry bridge as claimed in any one of claims 1 to 5, **characterized in that** the quays (7) of the gondola (3) comprise an excavation intended to receive the bottom part of the gondola (3).
